# EUROPÄISCHE PATENTSCHRIFT

(11) **EP 1 323 975 B1**
(45) Veröffentlichungstag und Bekanntmachung des Hinweises auf die Patenterteilung: **16.03.2005**
(21) Anmeldenummer: 02028337.0
(22) Anmeldetag: 17.12.2002
(51) Int. Cl.: F17C 13/04, G05D 16/06

(54) **Vorrichtung zum automatischen Umschalten eines ersten Flüssiggasbehälters auf einen zweiten Flüssiggasbehälter**
Apparatus for automatic switching from a first liquified gas container to a second one
Appareil pour commutation automatique d'un réservoir à gaz liquéfié à un autre

(30) Priorität: 18.12.2001 DE 10162092
(43) Veröffentlichungstag der Anmeldung: 02.07.2003
(73) Patentinhaber: GOK Regler- und Armaturen-Gesellschaft mbH & Co.KG, 97252 Frickenhausen (DE)
(72) Erfinder: Metz, Peter, Dipl.-Ing., 97318 Kitzingen (DE); Wanner, Ernst, 97252 Frickenhausen (DE)
(74) Vertreter: Gassner, Wolfgang, Dr.

(56) Entgegenhaltungen:
- DE-A- 19 854 301
- DE-A- 19 936 374
- DE-U- 1 690 491
- DE-U- 7 229 147

## Beschreibung

Die Erfindung betrifft eine Vorrichtung zum automatischen Umschalten eines ersten Flüssiggasbehälters auf einen zweiten Flüssiggasbehälter.

Nach dem Stand der Technik sind Flüssiggasanlagen bekannt, bei denen mehrere Flüssiggasflaschen vorgesehen sind. Falls eine der Flüssiggasflaschen leer ist, kann z.B. mittels eines 3-Wegeventils von der leeren Flüssiggasflasche auf die volle Flüssiggasflasche umgeschaltet werden. - Das ist umständlich. Es kommt dabei zu einer Unterbrechung der Gasversorgung.

Zur Behebung dieses Nachteils sind nach dem Stand der Technik automatische Umschaltventile bekannt. Ein solches automatisches Umschaltventil ist z.B. in dem Prospekt WG 0722 der Firma TGO-Gasgeräte GmbH, Siemensstraße 9-13, 63071 Offenbach/M bekannt. Dabei ist im automatischen Umschaltventil eine Membran vorgesehen, welche auf beiden Seiten jeweils mit einer Feder belastet ist. Mittels der Membran werden zwei Ventile zur Entnahme von Gas aus den Flüssiggasflaschen gesteuert. Die Belastung der Membran mit zwei Federn erlaubt es, für die beiden Ventile unterschiedliche Ausgangsdrücke einzustellen. Die Ventile werden gemäß der eingestellten Ausgangsdrücke geöffnet bzw. geschlossen. - Nachteiligerweise sind die Sollwerteinstellungen der beiden Ventile hoch. Wenn der Druck unter den eingestellten Sollwert abfällt, wird die Gaszufuhr aus der betreffenden Flüssiggasflasche gesperrt. Die Flüssiggasflasche kann nicht vollständig entleert werden. Die beiden Ventile sind an ihrer Ausgangsseite zusammengeführt. Es steht dort ein Ausgangsdruck an, der höher ist als der zulässige Eingangsdruck von Gasgeräten. Es ist erforderlich, auf der Ausgangsseite zusätzlich einen Gasdruckregler zu installieren. Ein weiterer Nachteil der bekannten Vorrichtung besteht darin, daß deren Installation nicht schrittweise möglich ist.

Aus der Übersichtszeichnung Triomatic L der Firma Truma Gerätetechnik GmbH & Co., 85640 Putzbrunn eine automatische Umschaltanlage bekannt. Bei dieser Vorrichtung ist an jede Flüssiggasflasche jeweils ein Regler angeschlossen. Die Ausgangsdrücke der beiden Regler werden auf unterschiedliche Werte eingestellt. Die Regler sind an ihrer Ausgangsseite mittels eines T-Stücks zusammengeführt. Dem T-Stück nachgeschaltet ist ein weiterer Regler. - Die Vorrichtung erfordert einen hohen Fertigungsaufwand. Sie ist teuer. Der nachgeschaltete weitere Regler muß mittels einer besonderen Montagevorrichtung befestigt werden.

Aus der gattungsbildenden DE 7 299 147 U ist eine Vorrichtung zum automatischen Umschalten eines ersten Flüssiggasbehälters auf einen zweiten Flüssiggasbehälter bekannt, mit einem ersten Gasdruckregler, der eine erste Gasdruckregeleinrichtung mit einem ersten Eingangsstutzen zum Anschließen des ersten Flüssiggasbehälters aufweist, wobei mittels der ersten Gasdruckregeleinrichtung ein am ersten Eingangsstutzen anstehender Eingangsdruck auf einen in einem ersten Raum herrschenden Zwischendruck reduzierbar ist.

Aus der DE 199 36 374 A1 ist eine Gasdruckregelanlage bekannt. Dabei ist eine Reserve-Gasflasche über einen 1-stufigen Gasdruckregler und ein nachgeschaltetes Rückschlagventil mittels eines T-Stücks mit einer Gasflasche verbunden. Es ist ferner ein dem T-Stück nachgeordneter 1-stufiger Betriebsdruckregler zur Regelung eines Betriebsdrucks vorgesehen. Die vorgeschlagene Vorrichtung erfordert wegen des Vorsehens des T-Stücks und des Rückschlagventils einen hohen Installations- und/oder Fertigungsaufwand. Abgesehen davon wird mit der bekannten einstufigen Gasdruckregelanlage die vom Markt geforderte Regelgenauigkeit nicht erreicht.

Aufgabe der Erfindung ist es, die Nachteile nach dem Stand der Technik zu beseitigen. Es soll insbesondere eine möglichst einfach und kostengünstig herstellbare Vorrichtung zum automatischen Umschalten eines ersten Flüssiggasbehälters auf einen zweiten Flüssiggasbehälter angegeben werden. Weiteres Ziel der Erfindung ist es, die Vorrichtung besonders betriebssicher auszuführen und eine möglichst hohe Regelgenauigkeit zu gewährleisten.

Diese Aufgabe wird durch die Merkmale des Anspruchs 1 gelöst. Zweckmäßige Ausgestaltungen der Erfindung ergeben sich aus den Merkmalen der Ansprüche 2 bis 14.

Nach Maßgabe der Erfindung ist vorgesehen, daß ein in den ersten Raum mündender zweiter Eingangsstutzen zum Anschließen des zweiten Flüssiggasbehälters an die erste Gasdruckregeleinrichtung vorgesehen ist, und daß eine der ersten Gasdruckregeleinrichtung nachgeschaltete zweite Gasdruckregeleinrichtung vorgesehen ist, mittels derer der Zwischendruck auf einen Ausgangsdruck reduzierbar ist.

Die vorgeschlagene Vorrichtung ist einfach aufgebaut. Sie läßt sich ohne zusätzliche Montageeinrichtungen montieren. Sie kann schrittweise montiert werden. Sie ist überdrucksicher. Es kann eine hervorragende Regelgenauigkeit erreicht werden.

Mittels der ersten Gasdruckregeleinrichtung wird ein am ersten Eingangsstutzen anstehender Eingangsdruck auf einen Zwischendruck reduziert. Wenn der am zweiten Eingangsstutzen anstehende Druck größer als der Zwischendruck ist, versorgt der zweite Flüssiggasbehälter ein dem ersten Gasdruckregler nach geschaltetes Gasgerät. Wenn der am zweiten Eingangsstutzen anstehende Eingangsdruck kleiner als der Zwischendruck ist, wird das Gasgerät durch den ersten Flüssiggasbehälter versorgt.

Der erste Flüssiggasbehälter kann eine erste Flüssiggasflasche sein, und am ersten Eingangsstutzen kann ein erster Anschluß zum Anbringen des ersten Gasdruckreglers an der ersten Flüssiggasflasche vorgesehen sein. Das macht eine besondere Montagevorrichtung zur Befestigung des ersten Gasdruckreglers überflüssig.

Am zweiten Eingangsstutzen kann ein zweier Anschluß zum Anschließen eines Anschlußstücks vorgesehen sein, das an einer mit dem zweiten Flüssiggasbehälter verbundenen Leitung angebracht ist. Bei der Leitung kann es sich um einen flexiblen Schlauch handeln. Am zweiten Anschluß ist zweckmäßigerweise ein Einwegventil vorgesehen, das bei ordnungsgemäßer Verbindung mit dem Anschlußstück geöffnet und ansonsten geschlossen ist. So kann ein unerwünschter Gasaustritt bei einem nicht ordnungsgemäßen Anschluß des Anschlußstücks vermieden werden.

Der zweite Flüssiggasbehälter ist zweckmäßigerweise eine zweite Flüssiggasflasche, und der zweite Gasdruckregler weist in diesem Fall einen dritten Anschluß zum Anschließen an der zweiten Flüssiggasflasche auf. Es kann wiederum auf eine gesonderte Montagevorrichtung zur Befestigung des zweiten Gasdruckreglers verzichtet werden.

Nach einer vorteilhaften Ausgestaltung ist zwischen dem zweiten Flüssiggasbehälter und dem zweiten Eingangsstutzen ein zweiter Gasdruckregler eingeschaltet. Der zweite Gasdruckregler kann einstufig ausgebildet sein. Indem der 1-stufige zweite Gasdruckregler auf die zweite Gasdruckregeleinrichtung des ersten Gasdruckreglers geschaltet ist, kann eine Regelgenauigkeit erreicht werden, wie sie sonst nur unter Verwendung zweier 2-stufiger Gasdruckregler möglich ist. Die zweite Gasdruckregeleinrichtung wird hier sowohl vom ersten Gasdruckregler als auch vom zweiten Gasdruckregler benutzt. Der zweite Gasdruckregler kann ferner eine Vorrichtung zum Einstellen des Ausgangsdrucks aufweisen. Mittels der Vorrichtung zum Einstellen kann der Ausgangsdruck zweckmäßigerweise von einem ersten vorgegebenen Ausgangsdruck auf einen zweiten vorgegebenen Ausgangsdruck umschaltbar sein. Auf diese Weise kann bestimmt werden, ob der erste oder der zweite Flüssiggasbehälter als Reservebehälter benutzt werden sollen.

Die Gasdruckregeleinrichtungen sind zweckmäßigerweise so ausgelegt, daß bei einem Ausfall einer der Gasdruckregeleinrichtungen der Ausgangsdruck einen Wert von 150 mbar nicht übersteigt. Bei funktionierenden Gasdruckregeleinrichtungen beträgt der Ausgangsdruck zweckmäßigerweise 25 bis 50 mbar. Ferner kann bei funktionierender erster Gasdruckregeleinrichtung der Zwischendruck zweckmäßigerweise höchstens 150 mbar betragen. Die vorgenannten Merkmale gewährleisten eine zuverlässige Funktion und eine Überdrucksicherheit des ersten Gasdruckreglers. Bei Ausfall der ersten Gasdruckregeleinrichtung reduziert die zweite Gasdruckregeleinrichtung den Eingangsdruck zweckmäßigerweise auf einen Wert kleiner oder gleich 150 mbar. Am ersten Raum kann des weiteren ein Anschluß für eine Druckanzeigevorrichtung vorgesehen sein. So kann auf einfache Weise kontrolliert werden, ob der erste Gasdruckregler einwandfrei funktioniert.

Nachfolgend wird ein Ausführungsbeispiel der Vorrichtung anhand der Zeichnungen näher erläutert. Es zeigen:
- Fig. 1: eine schematische Ansicht einer Gasdruckregelanlage ,
- Fig. 2: eine erste perspektivische Ansicht eines zweistufigen Gasdruckreglers,
- Fig. 3: eine perspektivische Ansicht des Gehäuses des zweistufigen Gasdruckreglers gemäß Fig. 2,
- Fig. 4a und b: eine perspektivische Ansicht sowie eine Explosionsdarstellung des zweiten Eingangsstutzens gemäß Fig. 2 sowie eines Anschlußstücks und
- Fig. 5: eine Querschnittsansicht durch den zweistufigen Gasdruckregler.

In Fig. 1 ist eine Gasdruckregelanlage gezeigt. Dabei ist eine erste Flüssiggasflasche 1 mit einem ersten Absperrventil 2 versehen. Am ersten Absperrventil 2 ist ein erster Gasdruckregler 3 angebracht. Dabei handelt es sich um einen erfindungsgemäßen zweistufigen Gasdruckregler. Eine zweite Flüssiggasflasche 4 ist mit einem zweiten Absperrventil 5 versehen. Am zweiten Absperrventil 5 ist ein zweiter Gasdruckregler 6 angebracht. Dabei handelt es sich zweckmäßigerweise um einen einstufigen Gasdruckregler. Eine Leitung 7, welche vorzugsweise als flexibler Schlauch ausgebildet, führt vom zweiten Gasdruckreglers 6 zum ersten Gasdruckregler 3.

Beim zweiten Gasdruckregler 6 kann es sich um einen herkömmlichen Gasdruckregler handeln. Zweckmäßigerweise ist der zweite Gasdruckregler 6 mit einer Einrichtung zum Einstellen des Ausgangsdrucks versehen. Die Einrichtung ist vorteilhafterweise so ausgebildet, daß der Ausgangsdruck zwischen zwei vorgegebenen Werten verstellbar ist.

In Fig. 2 ist in perspektivischer Ansicht der erste Gasdruckregler 3 gezeigt. Er weist eine erste Gasdruckregeleinrichtung 8 und eine zweite Gasdruckregeleinrichtung 9 auf. Ein erster Eingangsstutzen zum Anschluß an das erste Absperrventil 2 ist mit 10 bezeichnet. Ein zweiter Eingangsstutzen zum Anschluß der Leitung 7 an die erste Gasdruckregeleinrichtung 3 ist mit 11 bezeichnet. Ein der zweiten Gasdruckregeleinrichtung 9 nachgeordneter Ausgangsstutzen ist mit dem Bezugszeichen 12 bezeichnet. Ein (hier nicht gezeigter) erster Raum der ersten Gasdruckregeleinrichtung 8 ist mit einem weiteren Eingangsstutzen 13 versehen, an den ein Manometer 14 angeschlossen ist.

Fig. 3 zeigt in perspektivischer Ansicht eine Gehäusebauteil des ersten Gasdruckreglers 3. Darin ist teilweise der erste Raum R1 erkennbar, in dem ein durch die erste Gasdruckregeleinrichtung 8 bewirkter Zwischendruck sich einstellt. Hinsichtlich des Aufbaus des ersten Gasdruckreglers wird auch auf die DE 198 54 301 C2 verwiesen, deren Offenbarungsgehalt hiermit einbezogen wird. Der Aufbau des erfindungsgemäßen ersten Gasdruckreglers 3 unterscheidet sich von dem in der vorgenannten Druckschrift offenbarten Gasdruckregler im wesentlichen dadurch, daß ein zweiter Eingangsstutzen 11 (siehe Fig. 2) vorgesehen ist, welcher in den ersten Raum R1 der ersten Gasdruckregeleinrichtung 8 mündet.

In Fig. 4a ist in perspektivischer Ansicht der zweite Eingangsstutzen 11 mit einem daran angeschlossenen Anschlußstück 15 gezeigt, welches seinerseits an einem Schlauch 16 befestigt ist. Eine erste Überwurfmutter ist mit 17 bezeichnet.

Fig. 4b zeigt eine Explosionsdarstellung nach Fig. 4a. Erkennbar ist ein aus einem Ventilschließkegel 18a, einer Feder 18 und einem Distanzstück 19 gebildetes Einwegventil, welches im zweiten Anschlußstutzen 11 aufgenommen ist.

Fig. 5 zeigt eine durch den Eingangsstutzen 10 und den Ausgangsstutzen 12 verlaufende Schnittansicht des ersten Gasdruckreglers. Der Eingangsstutzen 10 ist mit einer zweiten Überwurfmutter 20 zum Anschluß des ersten Gasdruckreglers 3 an die erste Flüssiggasflasche 1 versehen. Die dem Eingangsstutzen 10 stromabwärts nachgeordnete erste Düse 21 mündet in einen ersten Raum R1. Die erste Gasdruckregeleinrichtung 8 weist eine federbelastete erste Membran 22 auf, von der sich ein erstes Stellglied 23 in den ersten Raum R1 erstreckt. In das erste Stellglied 23 greift ein um eine erste horizontale Achse H1 schwenkbarer erster Ventilhebel 24 ein. Eine zweite Düse 25 verbindet den ersten Raum R1 mit einem stromabwärts nachgeordneten zweiten Raum R2. Eine zweite Gasdruckregeleinrichtung 9 weist eine federbelastete zweite Membran 26 auf, von der sich ein zweites Stellglied 27 in den zweiten Raum R2 erstreckt. In das zweite Stellglied 27 greift ein um eine zweite horizontale Achse H2 schwenkbarer Ventilhebel 28 ein. Ein Ausgangsstutzen 12 weist eine Achse AA auf, die schräg zur Achse AE des Eingangsstutzens 10 verläuft. Mit G ist eine durch die Mittelpunkte der ersten 24 und der zweiten Membran 27 verlaufende Gerade bezeichnet. Die Gerade G steht senkrecht zu den horizontalen Achsen H1 und H2. Eine kompakte Bauform kann auch noch dann erreicht werden, wenn die Gerade geringfügig schräg, z.B. mit einer Neigung von bis zu 15° zu gegenüber der Vertikalen, steht. In diesem Fall liegen die erste 22 und die zweite Membran 26 nicht vollständig übereinander.

Die Funktion der Vorrichtung ist folgende:

Ein im ersten Raum R1 anstehender Zwischendruck P2 wirkt zunächst auf die erste Membran 22. Die erste Membran 22 wird entgegen der durch die erste Feder hervorgerufenen Federkraft nach oben gedrückt, bis die erste Düse 21 mittels des ersten Ventilhebels 24 geschlossen wird. Sobald der Druck im ersten Raum R1 unter einen vorgegebenen Wert abgefallen ist, bewegt sich die erste Membran 22 in Richtung des ersten Raums R1 zurück, so daß die erste Düse 24 wieder geöffnet wird. Es stellt sich ein Gleichgewicht ein. Die erste Gasdruckregeleinrichtung 8 reduziert den Eingangsdruck P1 auf einen im ersten Raum R1 anstehenden Zwischendruck P2 von höchstens 150 mbar.

Am ersten Raum R1 ist über den zweiten Eingangsstutzen 11 mittels des zwischengeschalteten zweiten Gasdruckreglers 6 auch die zweite Flüssiggasflasche 4 angeschlossen. Wenn der am zweiten Eingangsstutzen 11 anstehende Eingangsdruck größer ist als der mittels der ersten Gasregeleinrichtung 8 eingestellte Zwischendruck P2, wird der erste Gasdruckregler 3 durch die zweite Flüssiggasflasche 4 versorgt. Wenn der am zweiten Eingangsstutzen 11 anstehende Eingangsdruck auf einen Wert kleiner als der Zwischendruck P2 abfällt, übernimmt die erste Flüssiggasflasche 1 die Versorgung des ersten Gasdruckreglers 3. Der am zweiten Eingangsstutzen 11 anstehende Eingangsdruck kann mittels des zweiten Gasdruckreglers 6 vorgegeben werden. Er kann auch auf einen Wert eingestellt werden, welcher kleiner als der Zwischendruck P2 ist. In diesem Fall übernimmt die erste Flüssiggasflasche 1 die Versorgung des ersten Gasdruckreglers 3 solange, bis der Druck in der ersten Flüssiggasflasche 1 auf einen Wert abgefallen ist, welcher kleiner als der am zweiten Eingangsstutzen 11 anstehende Eingangsdruck ist. Dann wird die Versorgung des ersten Gasdruckreglers 3 von der zweiten Flüssiggasflasche 1 übernommen.

Die zweite Gasdruckregeleinrichtung 9 funktioniert ebenfalls nach dem vorgenannten Prinzip. Sie reduziert den Zwischendruck P2 auf den Ausgangsdruck P3. Er beträgt z.B. zwischen 25 und 50 mbar.

Der im ersten Raum R1 herrschende Zwischendruck P2 kann zur Überwachung der ordnungsgemäßen Funktion der ersten Gasdruckregeleinrichtung 8 mittels eines am weiteren Eingangsstutzen 13 angebrachten Manometers 14 überwacht werden.

Bei einem Ausfall der ersten Gasdruckregeleinrichtung 8 wirkt der Eingangsdruck P1 unmittelbar auf die zweite Gasdruckregeleinrichtung 9. Das hat zur Folge, daß der Ausgangsdruck P3 sich erhöht. Die zweite Gasdruckregeleinrichtung G2 ist so ausgelegt, daß der Ausgangsdruck P3 in diesem Fall kleiner oder gleich 150 mbar ist.

Bei einem Ausfall der zweiten Gasdruckregeleinrichtung 9 wirkt der Eingangsdruck P1 nur auf die erste Gasdruckregeleinrichtung 8. Dann entspricht der Ausgangsdruck P3 dem Zwischendruck P2, im vorliegenden Beispiel höchstens 150 mbar. Auch in diesem Fall gilt die vorgenannte Beziehung.

### Bezugszeichenliste

- 1: erste Flüssiggasflasche
- 2: erstes Absperrventil
- 3: erster Gasdruckregler
- 4: zweite Flüssiggasflasche
- 5: zweites Absperrventil
- 6: zweiter Gasdruckregler
- 7: Leitung
- 8: erste Gasdruckregeleinrichtung
- 9: zweite Gasdruckregeleinrichtung
- 10: erster Eingangsstutzen
- 11: zweiter Eingangsstutzen
- 12: Ausgangsstutzen
- 13: weiterer Eingangsstutzen
- 14: Manometer
- 15: Anschlußstück
- 16: Schlauch
- 17: erste Überwurfmutter
- 18: Feder
- 18a: Ventilschließkegel
- 19: Distanzstück
- 20: zweite Überwurfmutter
- 21: erste Düse
- 22: erste Membran
- 23: erstes Stellglied
- 24: erster Ventilhebel
- 25: zweite Düse
- 26: zweite Membran
- 27: zweites Stellglied

- R1: erster Raum
- R2: zweiter Raum
- H1: erste horizontale Achse
- H2: zweite horizontale Achse
- G: Gerade

## Patentansprüche

1. Vorrichtung zum automatischen Umschalten eines ersten Flüssiggasbehälters (1) auf einen zweiten Flüssiggasbehälter (4), mit einem ersten Gasdruckregler (3), der eine erste Gasdruckregeleinrichtung (8) mit einem ersten Eingangsstutzen (10) zum Anschließen des ersten Flüssiggasbehälters (1) aufweist, wobei mittels der ersten Gasdruckregeleinrichtung (8) ein am ersten Eingangsstutzen (10) anstehender Eingangsdruck (P1) auf einen in einem ersten Raum (R1) herrschenden Zwischendruck (P2) reduzierbar ist,
**dadurch gekennzeichnet, dass**
ein in den ersten Raum (R1) mündender zweiter Eingangsstutzen (11) zum Anschließen des zweiten Flüssiggasbehälters (4) an die erste Gasdruckregeleinrichtung (8) vorgesehen ist und dass
eine der ersten Gasdruckregeleinrichtung (8) nachgeschaltete zweite Gasdruckregeleinrichtung (9) vorgesehen ist, mittels derer der Zwischendruck (P2) auf einen Ausgangsdruck (P3) reduzierbar ist.

2. Vorrichtung nach Anspruch 1, wobei der erste Flüssiggasbehälter (1) eine erste Flüssiggasflasche ist, und am ersten Eingangsstutzen (10) ein erster Anschluß zum Anbringen des ersten Gasdruckreglers (3) an der ersten Flüssiggasflasche vorgesehen ist.

3. Vorrichtung nach einem der vorhergehenden Ansprüche, wobei am zweiten Eingangsstutzen (11) ein zweiter Anschluß zum Anschließen eines Anschlußstücks (15) vorgesehen ist, das an einer mit dem zweiten Flüssiggasbehälter (4) verbundenen Leitung (7) angebracht ist.

4. Vorrichtung nach einem der vorhergehenden Ansprüche, wobei am zweiten Eingangsstutzen (11) ein Einwegventil (18, 18a, 19) vorgesehen ist, das bei ordnungsgemäßer Verbindung mit dem Anschlußstück (15) geöffnet und ansonsten geschlossen ist.

5. Vorrichtung nach einem der vorhergehenden Ansprüche, wobei zwischen dem zweiten Flüssiggasbehälter (4) und dem zweiten Eingangsstutzen (11) ein zweiter Gasdruckregler (6) eingeschaltet ist.

6. Vorrichtung nach einem der vorhergehenden Ansprüche, wobei der zweite Flüssiggasbehälter (4) eine zweite Flüssiggasflasche ist, und der zweite Gasdruckregler (6) einen dritten Anschluß zum Anschließen an der zweiten Flüssiggasflasche aufweist.

7. Vorrichtung nach einem der vorhergehenden Ansprüche, wobei der zweite Gasdruckregler (6) einstufig ist.

8. Vorrichtung nach einem der vorhergehenden Ansprüche, wobei der zweite Gasdruckregler (6) eine Vorrichtung zum Einstellung des Ausgangsdrucks aufweist.

9. Vorrichtung nach einem der vorhergehenden Ansprüche, wobei mittels der Vorrichtung zum Einstellen der Ausgangsdruck von einem ersten vorgegeben Ausgangsdruck auf einen zweiten vorgegebenen Ausgangsdruck umschaltbar ist.

10. Vorrichtung nach einem der vorhergehenden Ansprüche, wobei die Gasdruckregeleinrichtungen (8, 9) so ausgelegt sind, daß bei einem Ausfall einer der Gasdruckregeleinrichtungen (8, 9) der Ausgangsdruck (P3) einen Wert von 150 mbar nicht übersteigt.

11. Vorrichtung nach einem der vorhergehenden Ansprüche, wobei bei funktionierenden Gasdruckregeleinrichtungen (8, 9) der Ausgangsdruck (P3) 25 bis 50 mbar beträgt.

12. Vorrichtung nach einem der vorhergehenden Ansprüche, wobei bei funktionierender erster Gasdruckregeleinrichtung (8) der Zwischendruck (P2) höchstens 150 mbar beträgt.

13. Vorrichtung nach einem der vorhergehenden Ansprüche, wobei bei Ausfall der ersten Gasdruckregeleinrichtung (8) die zweite Gasdruckregeleinrichtung (9) den Eingangsdruck (P1) auf einen Wert kleiner oder gleich 150 mbar reduziert.

14. Vorrichtung nach einem der vorhergehenden Ansprüche, wobei am ersten Raum (R1) des weiteren ein weiterer Eingangsstutzen (13) zum Anschluß einer Druckanzeigevorrichtung (14) vorgesehen ist.

## Claims

1. Device for the automatic switching of a first liquefied gas tank (1) to a second liquefied gas tank (4) with a first gas pressure controller (3) which is equipped with a first gas pressure control unit (8) with a first input pipe connection (10) for the connection of the first liquefied gas tank (1), wherein an input pressure (P1) present on the first input pipe connection (10) can be reduced to an intermediate pressure (P2) present in a first volume (R1) via the first gas pressure control unit (8),
**characterized in that**
a second input pipe connection (11) leading into the first volume (R1) is provided for the connection of the second liquefied gas tank (4) to the first gas pressure control unit (8) and that
a second gas pressure control unit (9) installed after the first gas pressure control unit (8) is provided by which the intermediate pressure (P2) can be reduced to an output pressure (P3).

2. Device as defined,in claim 1, wherein the first liquefied gas tank (1) is a first liquefied gas bottle and a first connection is provided on the first input pipe connection (10) for the installation of the first gas pressure controller (3) on the first liquefied gas bottle.

3. Device as defined in one of the preceding claims, wherein a second connection is provided on the second input pipe connection (11) for the connection of a connection piece (15) which is installed on a tube (7) connected with the second liquefied gas tank (4).

4. Device as defined in one of the preceding claims, wherein a one-way valve (18, 18a, 19) is provided on the second input pipe connection (11) which opens when there is a correct connection with the connection piece (15) and is otherwise closed.

5. Device as defined in one of the preceding claims, wherein a second gas pressure controller (6) is positioned between the second liquefied gas tank (4) and the second input pipe connection (11).

6. Device as defined in one of the preceding claims, wherein the second liquefied gas tank (4) is a second liquefied gas bottle and the second gas pressure controller (6) has a third connection for the connection to the second liquefied gas bottle.

7. Device as defined in one of the preceding claims, wherein the second gas pressure controller (6) is single-stage.

8. Device as defined in one of the preceding claims, wherein the second gas pressure controller (6) has a device for setting the output pressure.

9. Device as defined in one of the preceding claims, wherein the output pressure can be switched via the setting device from a first specified output pressure to a second specified output pressure.

10. Device as defined in one of the preceding claims, wherein the gas pressure control units (8, 9) are designed so that, when one of the gas pressure control units (8, 9) fails, the output pressure (P3) does not exceed a value of 150 mbar.

11. Device as defined in one of the preceding claims, wherein the output pressure (P3) is 25 to 50 mbar when the gas pressure control units (8, 9) are functioning.

12. Device as defined in one of the preceding claims, wherein the intermediate pressure (P2) is a maximum of 150 mbar when the first gas pressure control unit (8) is functioning.

13. Device as defined in one of the preceding claims, wherein the second gas pressure control unit (9) reduces the input pressure (P1) to a value less than or equal to 150 mbar when the first gas pressure control unit (8) fails.

14. Device as defined in one of the preceding claims, wherein furthermore an additional input pipe connection (13) is provided in the first volume (R1) for the connection of a pressure indicator device (14).

## Revendications

1. Dispositif pour le passage automatique d'un premier réservoir de gaz liquéfié (1) à un deuxième réservoir de gaz liquéfié (4), avec un premier régulateur de pression de gaz, (3) lequel présente un premier dispositif de régulation de pression de gaz (8) avec un premier raccord d'alimentation (10) pour le raccordement du premier réservoir de gaz liquéfié (1), une pression d'alimentation (P1) appliquée à un premier raccord d'alimentation (10) étant réductible à une pression intermédiaire (P2) régnant dans une première chambre (R1) au moyen du premier dispositif de régulation de pression de gaz (8),
**caractérisé par le fait**
**qu'**un deuxième raccord d'alimentation (11) permettant l'accès à la première chambre (R1) est destiné au raccordement du deuxième réservoir de gaz liquéfié (4) au premier dispositif de régulation de pression de gaz (8) et
**qu'**un deuxième dispositif de régulation de pression de gaz (9) placé en aval du premier dispositif de régulation de pression de gaz (8) est prévu, par l'intermédiaire duquel la pression intermédiaire (P2) est réductible à une pression aval (P3).

2. Dispositif selon la revendication 1, le premier réservoir de gaz liquéfié (1) étant une première bouteille de gaz liquéfié et un premier raccordement pour le montage d'un premier régulateur de pression de gaz (3) au premier raccord d'alimentation (10) étant prévu à la première bouteille de gaz liquéfié.

3. Dispositif selon l'une des revendications précédentes, un deuxième raccordement au deuxième raccord d'alimentation (11) étant prévu pour le raccordement d'un embout (15) lequel est monté sur une canalisation (7) raccordée au deuxième réservoir de gaz liquéfié (4).

4. Dispositif selon l'une des revendications précédentes, une valve unidirectionnelle (18, 18a, 19), laquelle est ouverte en cas de raccordement correct à l'embout (15) et fermée si tel n'est pas le cas, étant prévue sur le deuxième raccord d'alimentation (11).

5. Dispositif selon l'une des revendications précédentes, un deuxième régulateur de pression de gaz (6) étant placé entre le deuxième réservoir de gaz liquéfié (4) et le deuxième raccord d'alimentation (11).

6. Dispositif selon l'une des revendications précédentes, le deuxième réservoir de gaz liquéfié (4) étant une deuxième bouteille de gaz liquéfié, et le deuxième régulateur de pression de gaz (6) présentant un troisième raccord destiné au raccordement à la deuxième bouteille de gaz liquéfié.

7. Dispositif selon l'une des revendications précédentes, le deuxième régulateur de pression de gaz (6) étant monoétage.

8. Dispositif selon l'une des revendications précédentes, le deuxième régulateur de pression de gaz (6) présentant un dispositif pour le réglage de la pression aval.

9. Dispositif selon l'une des revendications précédentes, le passage d'une première pression aval définie à une deuxième pression aval définie étant effectué au moyen du dispositif de réglage.

10. Dispositif selon l'une des revendications précédentes, les dispositifs de régulation de pression de gaz (8, 9) étant dimensionnés de façon qu'en cas de défaillance d'un des dispositifs de régulation de pression de gaz (8, 9) la pression aval (P3) ne dépasse pas une valeur de 150 mbar.

11. Dispositif selon l'une des revendications précédentes, la pression aval (P3) étant comprise entre 25 et 50 mbar avec des dispositifs de régulation de pression de gaz (8, 9) qui fonctionnent.

12. Dispositif selon l'une des revendications précédentes, la pression intermédiaire (P2) maximale étant de 150 mbar avec un premier dispositif de régulation de pression de gaz (8) qui fonctionne.

13. Dispositif selon l'une des revendications précédentes, le deuxième dispositif de régulation de pression de gaz (9) réduisant la pression d'alimentation (P1) à une valeur inférieure ou égale à 150 mbar en cas de défaillance du premier dispositif de régulation de pression de gaz (8).

14. Dispositif selon l'une des revendications précédentes, en outre un autre raccord d'alimentation (13) étant destiné au raccordement d'un indicateur de pression (14) à la première chambre (R1).
